# FASCICULE DE BREVET EUROPEEN

(11) **EP 0 251 838 B1**
(45) Date de publication et mention de la délivrance du brevet: **23.08.1989**
(21) Numéro de dépôt: 87401232.1
(22) Date de dépôt: 02.06.1987
(51) Int. Cl.: C10G 21/28

(54) **Procédé de séparation de solvant d'un mélange de solvant et d'hydrocarbures, et installation comportant application de ce procédé**
Verfahren zur Trennung von Lösungsmittel aus einem Kohlenwasserstofflösungsmittelgemisch und Apparat zur Durchführung dieses Verfahrens
Process for the separation of solvent from a hydrocarbon solvent mixture and apparatus for performing this process

(30) Priorité: 05.06.1986 FR 8608132
(43) Date de publication de la demande: 07.01.1988
(73) Titulaire: COMPAGNIE FRANCAISE D'ETUDES ET DE CONSTRUCTION "TECHNIP", 92090 Paris la Défense (FR)
(72) Inventeur: Delbourgo, Patricia, F-92210 Saint Cloud (FR); Coupard, Michel, F-78810 Feucherolles (FR); Delorme, Jean-Jacques, F-78690 Saint Remy L'Honore (FR)
(74) Mandataire: Durand, Yves Armand Louis

(56) Documents cités:
- GB-A- 2 084 034
- US-A- 2 276 089
- US-A- 4 177 137

## Description

La présente invention a essentiellement pour objet un procédé d'extraction de solvant d'un mélange de solvant et d'hydrocarbures sans apport de chaleur extérieure.

Elle vise également une installation pour la mise en oeuvre de ce procédé.

On connaît déjà un certain nombre de procédés et d'installations d'extraction liquide-liquide au solvant ou utilisant des solvants pour séparer des familles d'hydrocarbures. Mais ces procédés et installations sont très pénalisés, d'un point de vue du coût énergétique, par le fait qu'il faut séparer par la suite le solvant des phases d'extrait et de raffinat.

Cette séparation ultime exige toujours un apport de chaleur extérieure au procédé ou à l'installation, cet apport se situant à un niveau thermique élevé, ce qui, comme on le comprend, augmente considérablement les coûts.

C'est ainsi que l'on connaît par exemple d'après le document GB-A-2 084 034, un procédé de séparation d'un solvant d'un mélange solvant-hydrocarbures par évaporation étagée du solvant suivant des températures décroissantes. Ce procédé utilise une succession d'échangeurs d'évaporation du solvant, le premier étant chauffé par de la vapeur d'eau à 195° C extérieure au procédé et léchant extérieurement la paroi de l'échangeur.

On connaît également, d'après le document US-A-2 276 089, un procédé de récupération de solvant à partir d'un mélange de solvant et d'hydrocarbures, dans lequel on effectue des évaporations successives du solvant suivant des pressions décroissantes et des températures croissantes. Là encore, on utilise de la vapeur d'eau extérieure au procédé, cette vapeur d'eau atteignant des températures allant jusqu'à 150°C et passant dans un échangeur en amont de chaque évaporation.

Les procédés ci-dessus exigent, par conséquent, l'utilisation d'une source de chaleur extérieure qui est à une température très élevée. De plus, ils sont d'une exploitation très instable puisque la moindre perturbation au niveau de la température ou du débit de la source chaude se répercute sur l'installation et la dérègle sévèrement. En outre, ces procédés et installations connus sont d'une mise en oeuvre complexe et exigent par exemple des systèmes de régulation, comme c'est le cas dans le document US-A-2 276 089, ce qui rend difficile le remodelage des installations anciennes.

La présente invention a donc pour but de remédier notamment aux inconvénients ci-dessus en proposant un procédé et une installation de récupération de solvant dans des mélanges solvant-hydrocarbures, qui sont particulièrement simples, fiables et peu coûteux en ce sens qu'ils ne nécessitent aucun apport de chaleur extérieure.

A cet effet, l'invention a pour objet un procédé de séparation de solvant d'un mélange de solvant et d'hydrocarbures, dans lequel on effectue notamment une évaporation étagée du solvant suivant un ordre de pressions décroissantes pour le séparer des hydrocarbures, caractérisé en ce que l'évaporation étagée du solvant est effectuée de façon sensiblement isotherme à une température comprise entre 100 et 200° C, et on effectue un échange de chaleur entre le solvant évaporé et au moins un fluide intermédiaire pour obtenir la condensation du solvant et récupérer sa chaleur de condensation, et ledit fluide intermédiaire, en phase gazeuse, est comprimé pour élever sa température et est ensuite utilisé pour réchauffer le mélange et réaliser lui-même l'évaporation étagée du solvant sans qu'un apport de chaleur extérieure pour effectuer cette opération soit nécessaire.

En d'autres termes, on comprend que le processus d'évaporation isotherme du solvant est couplé avec une pompe à chaleur qui récupère les calories de condensation du solvant et les remonte à un niveau thermique suffisant pour qu'elles puissent être utilisées pour la propre vaporisation du solvant. En outre, on comprend que l'évaporation isotherme présente des avantages d'économie en énergie de haut niveau, ce qui permet de couvrir les besoins en calories de ce type par la chaleur due à l'irréversibilité de la compression dans la pompe à chaleur.

L'invention vise également une installation pour la mise en oeuvre du procédé ci-dessus et du type comprenant au moins deux ballons ou analogues d'évaporation successivement alimentés par une charge constituée par un mélange à séparer, de solvant et d'hydrocarbures, caractérisée en ce qu'elle comprend au moins un générateur de vapeur assurant la condensation du solvant, au moins un circuit de transport du solvant évaporé reliant les ballons audit générateur, et au moins un circuit de fluide intermédiaire en phase gazeuse muni d'au moins un compresseur et reliant ledit générateur à au moins un échangeur disposé en amont de chaque ballon.

Suivant un exemple de réalisation, une installation conforme à l'invention comprend trois ballons successifs d'évaporation du solvant et est caractérisée en ce que les flux de solvant vaporisés sortant du deuxième et du troisième ballons sont réunis avant de parvenir à un premier générateur de vapeur, tandis que le flux de solvant vaporisé sortant du premier ballon parvient à un deuxième générateur de vapeur, les flux de solvant condensés sortant des deux générateurs précités étant réunis.

Suivant encore une autre caractéristique de cette installation, le flux de fluide intermédiaire en phase gazeuse produit par les deux générateurs précités alimente un échangeur en amont du troisième ballon puis se divise pour traverser deux échangeurs en amont respectivement des premier et deuxième ballons, et forme à nouveau un flux unique traversant un échangeur de réchauffage de la charge introduite dans l'installation.

On ajoutera ici que le flux unique précité est relié aux générateurs de vapeur.

Mais d'autres caractéristiques et avantages de l'invention apparaîtront mieux dans la description détaillée qui suit et se réfère au dessin unique annexé, donné uniquement à titre d'exemple, et montrant d'une manière schématique une installation de récupération de solvant conforme aux principes de l'invention.

L'installation représentée sur la figure unique, est par exemple, la section de récupération de solvant dans l'huile déparaffinée, d'une unité de déparaffinage de lubrifiants.

Le solvant utilisé peut être un mélange (50 % - 50 % en volume) de méthyléthylcétone et de toluène.

La charge constituée par un mélange solvant-huile parvient à l'installation par exemple à une pression de 500 kPa absolus et à une température de 39°C par une conduite pour constituer le flux 1. La charge est divisée en deux flux repérés respectivement en 2 et 3, et elle est préchauffée dans un train d'échange comprenant, en parallèle, les échangeurs E₁, E₂ et E₃ puis l'échangeur E4.

Dans l'échangeur E₁, la charge est réchauffée par le flux total de solvant condensé 29 et parvient à l'échangeur E₂ par la conduite 4.

Dans cet échangeur E₂, le flux 4 est réchauffé par un flux de vapeur d'eau 111 pour constituer le flux 6.

Dans l'échangeur E₃, le flux 3 est réchauffé par l'huile déparaffinée 23 allant au stockage par la conduite 24, et le flux 3 devient le flux 5 qui est réuni au flux 6 pour ainsi former un flux unique 7 parvenant à l'échangeur E4. Dans cet échangeur E4, le flux 7 est réchauffé, jusqu'aux conditions du ballon évaporateur ou de flash B₁, par de la vapeur d'eau condensée 109. Le ballon évaporateur B₁ fonctionne à une température de 148,5° C et à une pression de 400 kPa absolus et permet de vaporiser environ 40 % du solvant contenu dans la charge passant dans la conduite 8.

Le flux de solvant vaporisé sort du ballon B₁ par la conduite 9, tandis que le liquide sortant de ce ballon par la conduite 10 est détendu dans une vanne V, jusqu'à la pression d'un deuxième ballon évaporateur B₂ qui fonctionne à une pression de 243 kPa, c'est-à-dire inférieure à la pression du ballon Bₜ, et à une température de 150°C, c'est-à-dire sensiblement identique à celle du ballon B₁. La phase mixte constituant le flux 10a après la vanne V, et aboutissant au ballon évaporateur B₂, est réchauffée dans des échangeurs de chaleur E5 et E₆ jusqu'à la température précitée du ballon évaporateur B₂.

Dans l'échangeur E₅, le flux 10a est réchauffé par le flux 9 du solvant vaporisé sortant du ballon B₁, et ce flux réchauffé 10a constitue le flux 11 qui est à son tour réchauffé par l'échangeur E₆ grâce à la vapeur d'eau condensée passant dans la conduite 107.

Le flash dans le ballon évaporateur 8₂ se produit, comme dit précédemment, à une pression plus basse que celle du flash dans le ballon Bₜ, ce qui permet d'éliminer pratiquement tout le solvant restant qui sort du ballon 8₂ par la conduite 13.

Le liquide sortant du ballon B₂ est pompé dans le fond de ce ballon, passe par la conduite 14 et est réchauffé par deux échangeurs en parallèle E₇ et E₈ jusqu'à une température d'environ 200°C qui est la température adéquate pour réaliser le strippage des hydrocarbures dans une colonne C.

Plus précisément, dans l'échangeur E₈, le flux dérivé 14a est réchauffé par l'huile déparaffinée sortant de la colonne C par la conduite 22. Dans l'échangeur E₇ le flux dérivé 14b est réchauffé par la vapeur d'eau passant dans une conduite 105 et produite par un compresseur de vapeur M.

Après sortie des échangeurs E₇ et E₈, les deux flux dérivés 14a et 14b, qui sont à des températures différentes, sont remélangés pour constituer un flux 18 qui alimente un ballon B₃.

Ce ballon fonctionne à une température de 200°C et à une pression de 243 kPa absolus identique à celle du ballon B₂.

La fraction liquide 21 sortant du ballon B₃ est alors strippée dans la colonne C par de la vapeur d'eau 98 afin d'éliminer les dernières traces du solvant dans le flux 99.

L'huile déparaffinée 22 sortant de la colonne C est, comme expliqué précédemment, envoyée au stockage par la conduite 24 après refroidissement dans les échangeurs E₈ et E₃.

Le solvant vaporisé sort du ballon B₃ par la conduite 20, et ce flux de solvant vaporisé est mélangé en 20a au flux de solvant 13 sortant du ballon B₂ pour constituer le flux de solvant 25 (pression 243 kPa absolus, température 154°C). Les vapeurs du flux 25 sont totalement condensées puis sous-refroidies après passage dans un premier échangeur ou générateur de vapeur G, effectuant la condensation du solvant, et qui est alimenté en eau liquide par une conduite 100. Le flux de solvant ainsi condensé forme le flux 26.

Le flux de solvant vaporisé 9 sortant du premier ballon évaporateur B₁ est partiellement condensé dans l'échangeur E5 qui parvient par la conduite 27 à un deuxième échangeur ou générateur de vapeur G₂, qui assure la condensation totale et le sous-refroidissement des vapeurs de solvant. Le solvant condensé forme le flux 28, aux mêmes conditions de température que le flux 26. Le flux 28 est alors détendu dans une vanne (non représentée), puis mélangé au flux 26, comme on le voit en 28a, pour former le flux 29 mentionné précédemment qui est refroidi dans l'échangeur Et puis expédié au stockage par une conduite 30.

On décrira maintenant le système formant pompe à chaleur constitué par les deux générateurs de vapeur G₁, G₂ alimentés en eau liquide par respectivement les conduites 100 et 102, par le compresseur M et par les échangeurs E₂, E4, E₆ et E₇.

La vapeur d'eau saturée produite par les deux générateurs de vapeur G, et G₂ et résultant de la récupération de la chaleur de condensation des flux de solvant 25 et 27, passe dans des conduits 101 et 103 qui sont réunis pour former un flux 104 de vapeur d'eau saturée, laquelle est comprimée par le compresseur M. Celui-ci comprend par exemple deux étages de compression et la vapeur est désurchauffée entre les deux étages par de l'eau comme matérialisé par la flèche 115.

A la sortie du compresseur M la vapeur d'eau se trouve à environ 220°C et 580 kPa absolus, et cette vapeur d'eau passant par la conduite 105 est utilisée pour fournir des calories haut niveau à l'échangeur E₇ en amont du troisième ballon B₃. A la sortie de cet échangeur, la vapeur d'eau passe dans la conduite 106 et se divise pour former les deux conduites 107 et 109 traversant respectivement les échangeurs E₆ et E4 pour chauffer les alimentations des ballons 8₂ et B, respectivement. Les condensats de vapeur d'eau passant ensuite dans les conduites 107a et 109a sont mélangés pour former le flux 111 et sont sous-refroidis jusqu'à 117°C puis détendus dans une vanne V₂ à la pression de 180 kPa absolus, pour finalement retourner aux générateurs de vapeur G, et G₂ par les conduites 100 et 102.

On se reportera maintenant au tableau ci-après pour constater les avantages de l'installation qui vient d'être décrite par rapport aux installations connues qui utilisent un apport de chaleur extérieure pour réaliser l'évaporation du solvant, alors que l'installation selon l'invention n'en utilise pas.

Il apparaît immédiatement de ce tableau que le gain en énergie primaire représente environ 60 % par rapport aux installations connues.

On a donc réalisé suivant l'invention un procédé et une installation de récupération de solvant qui présentent un rendement énergétique très supérieur et qui ne nécessitent pas d'apport extérieur de chaleur, lequel apport de chaleur sert notamment à compenser les irréversibilités et les pertes du système. Or, dans le schéma selon l'invention, les irréversibilités sont minimisées et la dégradation thermique est réduite. En d'autres termes, la chaleur entre les fluides procédé et le fluide de la pompe à chaleur est transférée avec une dégradation minimale de température, ce qui permet au système de travailler dans des conditions énergétiques optimales. On ajoutera encore que le solvant n'est pas chauffé à des températures élevées lors de l'évaporation et subira par conséquent une dégradation thermique moindre.

On remarquera encore que l'installation de l'invention présente une stabilité de fonctionnement remarquable par le fait que la chaleur récupérée est mélangée au niveau de la pompe à chaleur et redistribuée en parallèle entre les points d'évaporation du solvant, ce qui permet d'ajuster séparément la chaleur à fournir à chaque flash.

Comme on l'a expliqué précédemment, l'évaporation du solvant dans les ballons B₁ et 8₂ s'effectue suivant un ordre de pressions décroissantes, de façon à permettre l'évaporation d'une quantité très importante de solvant en restant à une température sensiblement constante et qui peut par exemple être comprise entre 100 et 200°C. Ceci permet encore une fois de minimiser les irréversibilités et d'avoir une demande de chaleur concentrée dans une plage très étroite de températures, ce qui convient parfaitement pour l'utilisation d'une pompe à chaleur.

L'invention procure finalement un procédé et une installation de récupération de solvant qui présentent des résultats exceptionnels dus au fait qu'on utilise un schéma d'évaporation isotherme du solvant couplé avec une pompe à chaleur récupérant les calories de condensation du solvant et les remontant à un niveau thermique suffisant pour qu'elles puissent être utilisées pour assurer la propre vaporisation du solvant.

Bien entendu, l'invention n'est nullement limitée au mode de réalisation décrit et illustré qui n'a été donné qu'à titre d'exemple.

C'est ainsi que le procédé selon l'invention peut parfaitement être incorporé dans les installations anciennes de récupération de solvant.

## Revendications

1. Procédé de séparation de solvant d'un mélange de solvant et d'hydrocarbures, dans lequel on effectue notamment une évaporation étagée du solvant suivant un ordre de pressions décroissantes, pour le séparer des hydrocarbures, caractérisé en ce que l'évaporation étagée du solvant est effectuée de façon sensiblement isotherme à une température comprise entre 100 et 200°C, et on effectue un échange de chaleur entre le solvant évaporé et au moins un fluide intermédiaire pour obtenir la condensation du solvant et récupérer sa chaleur de condensation, et ledit fluide intermédiaire, en phase gazeuse, est comprimé pour élever sa température et est ensuite utilisé pour réchauffer le mélange et réaliser lui-même l'évaporation étagée du solvant sans qu'un apport de chaleur extérieure pour effectuer cette évaporation soit nécessaire.

2. Installation pour la mise en oeuvre du procédé selon la revendication 1, et du type comprenant au moins deux ballons ou analogues d'évaporation successivement alimentés par une charge constituée par un mélange à séparer de solvant et d'hydrocarbures, caractérisée en ce qu'elle comprend au moins un générateur de vapeur (Gᵢ, G₂) effectuant la condensation du solvant, au moins un circuit (27, 13, 20) de transport du solvant évaporé reliant les ballons audit générateur, et au moins un circuit de fluide intermédiaire en phase gazeuse (104, 105, 106, 107, 109) muni d'au moins un compresseur (M) et reliant ledit générateur à au moins un échangeur (E4, E₆, E₇) disposé en amont de chaque ballon (B₁, 8₂, B₃).

3. Installation selon la revendication 2, comprenant trois ballons successifs d'évaporation du solvant. caractérisée en ce que les flux de solvant vaporisés (13, 20) sortant du deuxième et du troisième ballons (B₂, B₃) sont réunis (20a) avant de parvenir à un premier générateur de vapeur (G₁), tandis que le flux de solvant vaporisé (9) sortant du premier ballon (Bₗ) parvient à un deuxième générateur de vapeur (6₂), les flux de solvant condensé (26, 28) sortant des deux générateurs précités étant réunis.

4. Installation selon la revendication 2 ou 3, caractérisée en ce que le flux de fluide intermédiaire en phase gazeuse (104) produit par les deux générateurs précités (G₁, G₂) alimente un échangeur (E₇) en amont du troisième ballon (B₃) puis se divise pour traverser deux échangeurs (E4, E₆) en amont respectivement des premier (B₁) et deuxième ballons (B₂), et forme à nouveau un flux unique (111) traversant un échangeur (E₂) de réchauffage de la charge (1) introduite dans l'installation.

5. Installation selon l'une des revendications 2 à 4, caractérisée en ce que le flux unique précité (111) est relié aux générateurs de vapeur (G₁, ₂).

## Patentansprüche

1. Verfahren zur Trennung von Lösungsmittel aus einem Gemisch von Lösungsmittel und Kohlenwasserstoffen, bei dem man insbesondere eine stufenweise Verdampfung des Lösungsmittels nach einer Ordnung abnehmender Druckwerte ausführt, um es von den Kohlenwasserstoffen zu trennen, dadurch gekennzeichnet, daß die stufenweise Verdampfung des Lösungsmittels in im wesentlichen isothermer Weise bei einer Temperatur von 100 bis 200°C ausgeführt wird, daß man zwischen dem verdampften Lösungsmittel und wenigstens einem Zwischenfluid einen Austausch von Wärme vornimmt, um die Kondensation des Lösungsmittels zu erreichen und dessen Kondensationswärme zurückzugewinnen, und daß das besagte gasförmige Zwischenfluid komprimiert ist, um dessen Temperatur zu erhöhen und danach zur Erwärmung der Mischung und zur stufenweisen Verdampfung des Lösungsmittels benutzt wird, ohne daß eine Zufuhr von äußerer Wärme zum Zwecke dieser Verdampfung nötig ist.

2. Anlage zur Durchführung des Verfahrens nach Anspruch 1 und der Gattung, die wenigstens zwei Verdampfungskolben oder dergleichen aufweist, die nacheinander mit einer Charge gespeist werden, die aus einer zu trennenden Mischung von Lösungsmittel und Kohlenwasserstoffen besteht, dadurch gekennzeichnet. daß sie wenigstens einen Dampferzeuger (G_{I}, G₂), der die Kondensation des Lösungsmittels bewirkt, wenigstens einen Kreis (27, 13, 20) zur Förderung des verdampften Lösungsmittels, der die Kolben mit dem genannten Generator verbindet, und wenigstens einen Kreis für ein Zwischenfluid in dampfförmigem Zustand (104, 105, 106, 107, 109) aufweist, der wenigstens einen Kompressor (M) besitzt und den genannten Erzeuger mit wenigstens einem stromaufwärts von jedem Kolben (B₁, 8₂, B₃) befindlichen Austauscher (E₄, E₆, E₇) verbindet.

3. Anlage nach Anspruch 2 mit drei aufeinanderfolgenden Verdampfungskolben für das Lösungsmittel, dadurch gekennzeichnet, daß die verdampften Lösungsmittelflüsse (13, 20), die aus dem zweiten und dritten Kolben (B₂, B₃) austreten, miteinander vereinigt werden (20a), bevor sie zu einem ersten Dampferzeuger (G₁) gelangen, während der Fluß verdampften Lösungsmittels (9), der aus dem ersten Kolben (B₁) austritt, zu einem zweiten Dampferzeuger (G₂) gelangt, wobei die Flüsse kondensierten Lösungsmittels (26, 28), die aus den beiden genannten Erzeugern austreten, miteinander vereinigt werden.

4. Anlage nach Anspruch 2 oder 3, dadurch gekennzeichnet, daß der Fluß von Zwischenfluid in gasförmigem Zustand (104), der von beiden genannten Erzeugern (G₁, G₂) erzeugt worden ist, einen Austauscher (E₇) stromaufwärts von dem dritten Kolben (B₃) speist, sich dann aufteilt, um zwei Austauscher (E₄, E₆) stromaufwärts von dem ersten Kolben (B₁) bzw. dem zweiten Kolben (B₂) zu durchströmen und von neuem einen einzigen Fluß (111) bildet, der einen Austauscher (E2) zur Wiedererwärmung der in die Anlage eingegebenen Charge (1) durchfließt.

5. Anlage nach einem der Ansprüche 2 bis 4, dadurch gekennzeichnet, daß der genannte einzige Fluß (111) mit den Dampferzeugern (G₁, G₂) verbunden ist.

## Claims

1. Method of separating a solvent from a mixture of a solvent and of hydrocarbons, wherein in particular a staged evaporation of the solvent is performed in an order of decreasing pressures to separate it from the hydrocarbons, characterized in that the staged evaporation of the solvent is carried out in a substantially isothermal manner at a temperature between 100 and 200°C, and a heat exchange is performed between the evaporated solvent and at least one intermediate fluid to obtain the condensation of the solvent and to recover its condensation heat, and the said intermediate fluid in gaseous phase is compressed to raise its temperature and is then used to reheat the mixture and itself perform the staged evaporation of the solvent without any heat supply from the outside for effecting that evaporation be necessary.

2. System for carrying out the method according to claim 1, and of the kind comprising at least two evaporation flasks or the like successively fed with a charge consisting of a mixture of solvent and of hydrocarbons to be separated, characterized in that it comprises at least one steam generator (Gᵢ, G₂) performing the condensation of the solvent, at least one circuit (27, 13, 20) for conveying the evaporated solvent, connecting the flasks to said generator and at least one circuit of intermediate fluid in gaseous phase (104, 105, 106, 107, 109) provided with at least one compressor (M) and connecting said generator to at least one exchanger (E₄, E₆, E₇) arranged upstream of each flask (B₁, 8₂, B₃).

3. System according to claim 2, comprising three successive flasks for evaporating the solvent, characterized in that the fluxes of vaporized solvent (13, 20) issuing from the second and third flasks (B₂, B₃) are brought together (20a) before reaching a first steam generator (G₁) whereas the flux of vaporized solvent (9) leaving the first flask (Bₗ) reaches a second steam generator (G₂), the fluxes of condensed solvent (26, 28) which leave both aforesaid generators being brought together.

4. System according to claim 2 or 3, characterized in that the flux of intermediate fluid in gaseous phase (104) produced by both aforesaid generators (Gᵢ, G₂) feeds an exchanger (E₇) upstream of the third flask (B₃) and then divides to flow through two exchangers (E₄, Eₛ) upstream of the first (B₁) and second (B₂) flasks, respectively, and again forms a single flux (111) flowing through an exchanger (E₂) for reheating the charge (1) introduced into the system.

5. System according to one of claims 2 to 4, characterized in that said single flux (111) is connected to the steam generators (G₁, G₂).
